# EUROPÄISCHE PATENTSCHRIFT

(11) **EP 0 162 372 B1**
(45) Veröffentlichungstag und Bekanntmachung des Hinweises auf die Patenterteilung: **03.01.1990**
(21) Anmeldenummer: 85105629.1
(22) Anmeldetag: 08.05.1985
(51) Int. Cl.: A63C 5/07

(54) **Ski, insbesondere Langlaufski**
Ski, in particular cross-country ski
Ski, en particulier ski de fond

(30) Priorität: 18.05.1984 AT 1657/84
(43) Veröffentlichungstag der Anmeldung: 27.11.1985
(73) Patentinhaber: TMC CORPORATION, CH-6340 Baar/Zug (CH)
(72) Erfinder: Hölzl, Klaus, Dr., A-1090 Wien (AT)
(74) Vertreter: Szász, Tibor, Dipl.-Ing.

(56) Entgegenhaltungen:
- DE-A- 2 014 935
- DE-A- 2 833 393
- DE-U- 8 301 597
- FR-A- 1 304 880
- FR-A- 2 340 750
- FR-A- 2 369 853
- FR-A- 2 510 898

## Beschreibung

Die Erfindung bezieht sich nach dem ersten Teil eines der Ansprüche 1 bis 3 auf einen Ski, dessen Biegeeigenschaften mit Hilfe einer von einer Stromquelle gespeisten und mit einem Meßgerät ausgestatteten elektronischen Steuereinrichtung, welche Antriebsvorrichtung für einen Verstellmechanismus steuert, veränderbar sind ; weiters bezieht sich die Erfindung nach dem ersten Teil eines der Ansprüche 4 bis 6 auf einen Ski, dessen Biegeeigenschaften mittels eines Verstellmechanismus von Hand veränderbar sind.

Den nächstkommenden Stand der Technik für den Gegenstand der Ansprüche 1 bis 3 bildet die DE-A1-2833393. In dieser ist ein Ski vorbeschrieben, dessen Biegeeigenschaften veränderbar sind; wobei das Schwingungsverhalten (Dämpfung) des Ski auf elektronischem Weg verstellbar sein soll. Allerdings enthält diese Druckschrift keine konkrete technische Ausgestaltung dieser Steuerung (vgl. Seite 15 erster Absatz, Seite 20 letzter Absatz). Insbesondere liegt kein Schaltbild für eine solche Steuerung vor.

Des weiteren offenbart die DE-A1-20 14 935 eine Zusatzvorrichtung für Sicherheitsskibindungen mit einem durch einen Computer gesteuerten Meßfühler. Eine bei dem Gegenstand der vorliegenden Erfindung verwendbare Lehre kann dieser Druckschrift umso weniger entnommen werden, als elektronische Einzelheiten oder Schaltungen weder beschrieben noch gezeigt sind.

Ein Ski nach der FR-A 1,304.880 stellt den Stand der Technik für den Gegenstand der Ansprüche 4 bis 6 dar. Dieser bekannte Ski besteht entweder aus einem metallenen Hohlprofil, in dem ein in Skilängsrichtung verlaufender Blechstreifen senkrecht zur Lauffläche des Ski verstellbar gelagert ist, oder aus zwei Gurten, welche durch eine Schicht aus gummielastischem Material voneinander getrennt sind. In beiden Fällen sind zur Veränderung der Biegesteifigkeit des Ski Schlitzschrauben bzw. mit einem Schlitz versehene Hutmuttern vorgesehen, welche von Hand verstellt werden müssen. Eine derartige Einstellung kann leicht zu Fehlern führen, da sich die Schneeverhältnisse u.U. auch während der Fahrt ändern. Es ist daher praktisch unmöglich, stets den richtigen Wert für die Biegeeigenschaften, wie Biegesteifigkeit und/oder Wölbung, des Ski einzustellen.

Gemäß einem betriebsinternen, druckschriftlich nicht vorveröffentlichten Vorschlag (vgl. die nachveröffentlichte AT-A2-379.954) wird bei einem Langlaufski die Wölbung dadurch verändert, daß der Laufbelag im Bereich des mittleren Drittels des Ski am Skikörper lose aufliegt und mittels Druckschrauben vom Skikörper abgehoben werden kann.

Bei einem anderen Vorschlag (vgl. EP-A2-0151 975, die einen Stand der Technik nach Artikel 54 (3) EPÜ bildet) ist im Langlaufski ein sich in Skilängsrichtung erstreckender Hohlraum ausgespart, in dem ein Biegebalken an seinen beiden Enden gelagert ist. Dieser Biegebalken trägt in seiner Mitte einen' Zapfen, dem ein Widerlager in Form eines mit einer Schrägfläche ausgestatteten Schiebers zugeordnet ist. Dieses Widerlager kann entweder einen vorgegebenen Abstand vom Zapfenende besitzen oder es kann am Zapfenende aufliegen oder es kann über den Zapfen den Biegebalken vorspannen. Je nachdem, welcher der drei Fälle vorliegt, ändert sich bei der Benützung des Ski dessen Biegesteifigkeit bzw. dessen Wölbung.

Allerdings wird bei diesen Lösungen die Richtung, in welche der Ski zu verstellen ist, nicht angezeigt. Dadurch wird die richtige Einstellung des Ski erschwert.

Bei einer aus der DE-U1-83 01 597 bekannten Lösung kann eine nachträgliche Kalibrierung von in Massenfertigung hegestellten Geräten, die unterschiedliche Eigenschaften aufweisen, erfolgen. Dabei soll auch gewährleistet werden, daß der Fachmann die Härte-Anzeige des Gerätes nach seinem Gutdünken vornehmen kann. Dies wird durch eine Anzahl von Drucksfühlem, welche über die Länge des in einer Aufnahmerinne auf einer Auflagefläche angeordneten Ski verteilt sind, mittels aufleuchtender Lampen erreicht. Diese bekannte Vorrichtung ist somit nicht nur kompliziert in ihrem Aufbau, sie ist auch nicht geeignet die Biegeeigenschaften des Ski im Gelände zu verändern bzw. auf vorgegebene Werte einzustellen.

Die Erfindung stellt sich die Aufgabe, bei verschiedenen Schneeverhältnissen und bei unterschiedlichen körperlichen Konstitutionen, unterschiedlichen Gewichten und Laufstilen der Benützer eine vorzugsweise automatische Optimierung der Biegeeigenschaften des Ski herbeizuführen. Dabei bedient sie sich des Optimierungsprinzipes der Versuchs- und Irrtum-Methode. Diese Methode besteht, angewandt auf das vorliegende Gebiet, im wesentlichen darin, daß der Ski beim Laufen in einer bestimmten Einstellung nach für das Laufen wesentlichen Kriterien gemessen wird, danach um einen vorgegebenen Schritt in seiner Einstellung verstellt wird und in der neuen Einstellung wieder nach den gleichen kriterien meßtechnisch beurteilt wird. Durch Vergleich der Ergebnisse der beiden Messungen kann festgestellt werden, ob die Verstellung des Ski seine Laufeigenschaft verbessert oder verschlechtert hat. Hat sich durch die Verstellung eine Verbesserung der Laufeigenschaft ergeben, so wird der Ski weiter in der gleichen Richtung verstellt, bei deren Verschlechterung hingegen wird die Richtung der Skiverstellung umgekehrt und gleichzeitig der Verstellschritt verkleinert, z. B. halbiert. Dieses Verfahren führt zu einer schrittweisen Optimierung des Ski und wird so lange fortgesetzt, bis eine weitere Verstellung des Ski zu keiner signifikanten Verbesserung seiner Laufeigenschaft mehr führt. Wegen der mit jeder Richtungsänderung der Verstellung des Ski eingehenden Verkleinerung des Verstellschrittes wird es im allgemeinen genügen, eine bestimmte Anzahl von Richtungsänderungen der Verstellung vorzugeben, nach der das Optimierungsverfahren abgebrochen werden kann.

Da die Beurteilung des Ski durch Meßprozesse während des Laufens des Läufers erfolgt, ist es vorteilhaft, statistische Gesichtspunkte bei der meßtechnischen Beurteilung des Ski in jeder Einstellung zu berücksichtigen, zum Beispiel dadurch, daß eine vorgegebene Anzahl von Langlaufschritten des Läufers für die jeweilige meßtechnische Beurteilung herangezogen wird. Dadurch werden subjektive Einflüsse des Läufers (Unregelmäßigkeiten des Laufstils u. ä.) für die Beurteilung der Laufeigenschaften des Ski möglichst herausgemitteit.

Die gestellte Aufgabe wird bei dem Gegenstand eines der Ansprüche 1 bis 3 wahlweise durch die kennzeichnenden Merkmale eines dieser Ansprüche gelöst. Erfindungsgemäß findet als Steuereinrichtung eine von einer Stromquelle gespeiste elektronische Recheneinrichtung Verwendung, die über von durch den Läufer durchgeführten Langlaufschritte erzeugte Impulse betätigt wird. Diese Impulse können in unterschiedlicher Weise übertragen werden. Gemäß der Kennzeichnung des Anspruches 1 umfaßt die Recheneinrichtung ein Glied zur Kurvenanalyse hinsichtich des Verlaufes des vom Skiläufer während eines Langlaufschrittes auf einen Ski ausgeübten Druckes. Bei den Ausgestaltungen nach den Ansprüchen 2 oder 3 ist die Recheneinrichtung an einen vom Fuß des Skiläufers, beispielsweise mittels eines Pedals, betätigbaren elektrischen Signalgeber angeschlossen. Die Ausgestaltung des Meßgerätes ist erfindungsgemäß auch in verschiedenen Formen möglich. Nach den Ansprüchen 1 und 3 ist das Meßgerät entweder ein an oder in der Lauffiäche des Ski angeordneter Sensor, vorzugsweise ein Drucksensor, oder ein Beschleunigungsaufnehmer. In der Ausgestaltung nach Anspruch 2 ist das Meßgerät eine Uhr, welche die Impulse zur Bestimmung der Meßdauer vom Signalgeber erhält. Dem Meßgerät oder dem Signalgeber ist ein Zählwerk nachgeschaltet, in dem zur Ermittlung des Schritt-Taktes eine einstellbare Anzahl von Langlaufschritten gezählt wird. In allen Ausgestaltungen ist der Antriebsvorrichtung für den Verstellmechanismus ein von der Recheneinrichtung gesteuertes Verstellglied vorgeschaltet. Auf diese Weise wird in allen Ausgestaltungen automatisch das Einstellen eines optimalen Wertes der Biegeeigenschaft des Ski gewährleistet.

In einer vereinfachten Ausführungsform der Erfindung wird auf die automatische Verstellung verzichtet und es findet jeweils eine Anzeigeeinrichtung Verwendung, die der Recheneinrichtung nachgeschaltet ist und die zur Bewertung der von Hand vorgenommenen Betätigung des Verstellmechanismus, in Abhängigkeit der Langlaufschritte pro Zeiteinheit, dient. In diesem Fall muß zwar der Benutzer die angezeigten Verstellungen selbst vornehmen, diese Tätigkeit endet jedoch nach einigen Richtungsänderungen der Verstellung, wie eingangs in Verbindung mit dem Optimierungsprinzip bereits beschrieben wurde. Hiebei entfällt der gesamte, die automatische Verstellung bewirkende Mechanismus.

Die Gegenstände der Ansprüche 7 und 8 betreffen besonders günstige Ausgestaltungen von Sensoren, jene der Ansprüche 9 und 10 von Signalgebern.

Durch die Merkmale des Anspruches 11 werden in zwei Speichern, welche bei einem ersten Umschalter den Zählwerk nachgeschaltet sind, Meßwerte bzw. Meßergebnisse von zwei aufeinanderfolgenden Serien von Langlaufschritten wahlweise gespeichert. Auf diese Weise wird gewährleistet, miteinander zu vergleichende Meßwerte bzw. Me-Bergebnisse in der Recheneinrichtung für die Weiterbearbeitung bereit zu halten, welche Me-Bergebnisse gemäß der Kennzeichnung des Anspruches 12 einem Vergleichglied zugeführt und in diesem miteinander verglichen werden. Jedes Ergebnis wird dem Rechner zugeleitet, der die Richtung und die Schrittgröße der auszuführenden Verstellung des Ski anzeigt oder das Stellglied des Steuermechanismus für die Einstellung des Ski betätigt.

Zur Auswertung der von Langlaufschritten enthaltenen Impulse dienen die Merkmale des Anspruches 13. Für die technische Realisierung dienen in Weiterentwicklung dieser Maßnahmen die Merkmale des Anspruches 14 und 15. Eine zusätzliche Weiterentwicklung ist im Anspruch 16 gekennzeichnet.

Die Merkmale des Anspruches 17 ermöglichen einen einfachen Antrieb des Mechanismus zum Verstellen des Ski. Dabei kennzeichnet Anspruch 18 eine besonders vorteilhafte Ausgestaltung des Verstellmechanismus. Die Ansprüche 19 bis 29, die entweder unmittelbar oder mittelbar auf den Anspruch 18 zurückgehen, stellen vorteilhafte Ausgestaltungen von Baueinheiten dar, die weitere Einzelheiten des erfindungsgemäßen Ski unter Schutz stellen.

Im folgenden wird die Erfindung anhand der Zeichnung näher erläutert.

Fig. 1 zeigt ein Blockschaltbild einer ersten Ausführungsform.

In den Fig. 1 a und 1 sind zwei verschiedene Ausführungsformen des in Fig. 1 enthaltenen Auswertegliedes wiedergegeben.

Fig. 2 ist ein Diagramm, das den Verlauf des vom Skiläufer während eines Langlaufschrittes auf einen Ski ausgeübten Druckes veranschaulicht.

Fig. 2a ist ein Längsschnitt durch einen Ski, dessen Drucksensor in Form einer kapazitiven, etwa im mittleren Drittel angeordneten Druckplatte ausgebildet ist, und Fig. 2b eine Seitenansicht eines Langlaufski, dessen Oberseite einen Beschleunigungsaufnehmer trägt.

Fig. 3 zeigt ein Blockschaltbild einer weiteren Ausführungsform.

In Fig. 4 ist ein Langlaufski in Seitenansicht dargestellt, der an seiner Oberseite einen Signalgeber und eine Uhr trägt.

Fig. zeigt einen Teil eines Blockschaltbildes, das für Langlaufski gemäß Fig. 6 und 7 bestimmt ist.

Die Fig. 6 und 7 veranschaulichen im Schnitt bzw. in Seitenansicht zwei weitere Varianten eines erfindungsgemäßen Ski, bei denen ersterer außer einem vom Fuß des Skiläufers betätigbaren Taster auch noch eine kapazitive Druckplatte und letzterer einen Beschleunigungsaufnehmer trägt.

In den Fig. 8-10 ist ein Getriebe dargestellt, welches zur Verstellung des Ski herangezogen wird, und zwar ist Fig. 8 ein Schnitt nach der Linie VIII-VIII in Fig. 9, Fig. 9 ein Schnitt nach der Linie IX-IX in Fig. 8 und Fig. 10 eine Ansicht in Richtung des Pfeiles X in Fig. 8. Die Fig. 8a und 9a zeigen die Verbindung eines solchen Getriebes mit einem Ski, dessen Lauffläche im mittleren Teil des Ski relativ zum tragenden Skikörper verstellbar ist; die Fig. 8b und 9b zeigen das Getriebe in Verbindung mit einem Ski, dessen Biegesteifigkeit und/oder Wölbung durch einen im Ski integrierten Biegebalken verstellt werden kann. Die Fig. 8a, 8b bzw. 9a, 9b entsprechen den Schnitten gemäß den Fig. 8 bzw. 9.

Die Fig. 11-13 zeigen verschiedene Ausführungsformen von Ski mit einem Biegebalken, und zwar. Fig. 11 einen vertikalen Längsmittelschnitt durch eine erste Ausführungsform und die Fig. 12 und 13 Querschnitte durch eine zweite bzw. eine dritte Ausführungsform.

Fig. 1 zeigt eine erste Ausführungsform eines Blockschaltbildes, in welchem einem Meßgerät 100 eine Recheneinrichtung 001 zugeschaltet ist, die zur Verdeutlichung strichpunktiert angedeutet und im folgenden beschrieben ist. Als erstes Bauelement der Recheneinrichtung 001 ist dem Meßgerät 100 ein Pufferspeicher 101 nachgeschaltet. An diesen schließt sich ein Glied 102 zur Kurvenanalyse an, dem ein Schrittzählwerk 103, das die Anzahl der Langlaufschritte zählt, zugeordnet ist. Eine Leitung führt vom Schrittzählwerk 103 zu einem Umschalter 104, der, durch das Schrittzählwerk gesteuert, zwei Speicher 105 und 106 speist. Die in den beiden Speichern 105.und 106 gespeicherten Werte werden in einem Vergleichsglied 107 verglichen, und das Ergebnis wird einem Rechner 108 zugeleitet. Aus dem Ergebnis des Vergleichgliedes errechnet der Rechner 108 die Richtung und die Schrittgröße der auszuführenden Verstellung des Ski. An den Rechner 108 ist einerseits ein Glied 109 angeschlossen, das erkennt, ob die Richtung der durchzuführenden neuen Skiverstellung mit der der vorangegangenen übereinstimmt oder nicht - der Nutzen dieses Gliedes wird weiter unten erläutert werden - und andererseits ein der Recheneinrichtung nicht mehr zugehöriger Digital-Analogumwandler 110 angeschlossen. Von letzterem führt eine Leitung über einen Verstärker 111 zu einem Stellglied 112 bzw. zu einer Anzeigeeinrichtung 113. Dem Glied 109 hingegen sind ein Zähler 114 für die Zahl der Richtungsänderungen der Stelleinrichtung und ein Vergleichsglied 115 zum Vergleich dieser Zahl mit einem Vorgabewert von Richtungsänderungen nachgeschaltet.

Ferner ist das Glied 102 zur Kurvenanalyse auch an ein Auswerteglied 116 angeschlossen, dessen Aufbau nachstehend erläutert wird. Der Pufferspeicher 101, das Glied 102 zur Kurvenanalyse, das Schrittzählwerk 103 für die LanglaufSchritte, das Auswerteglied 116 und der Zähler 114 sind über Leitungen an ein Ein-/Aus-Glied 117 angeschlossen, das mit einer Stromquelle 118 verbunden ist. Je nach Ausrüstung des Ski ist das Auswerteglied 116 unterschiedlich ausgestaltet.

Die erste Ausführungsform des Auswertegliedes 116, das an das Glied 102 zur Kurvenanalyse angeschlossen ist, umfaßt einen Integrator 120, der mit einem Umschalter 121 verbunden ist, welcher die ermittelten Werte wahlweise einem dritten Speicher 122 oder einem vierten Speicher 123 zuleitet. Beide Speicher 122 und 123 sind mit den Eingägen eines Quotientenbildners 124 verbunden, dessen Ausgang zum Umschalter 104 führt. Dabei sind der Integrator 120, der Umschalter 121 und der Quotientenbildner 124 über das Ein-/Aus-Glied 117 an die Stromquelle 118 angeschlossen.

Die zweite Ausführungsform des Auswertegliedes 116 besteht aus zwei Integratoren 125 und 126, welche hintereinander geschaltet sind, wobei der zweite Integrator 126 mit dem Umschalter 104 verbunden ist. Auch bei dieser Ausführungsform sind die beiden Integratoren 125 und 126 über das Ein-/Aus-Glied 117 an die Stromquelle angeschlossen.

Im Diagramm gemäß Fig. 2 ist die Druckkraft P, die der Läufer auf den Ski ausübt, über die Zeit T aufgetragen. Zwischen den Zeitpunkten T₁ und T₂ findet das Abstoßen statt und zwischen den Zeitpunkten T₃ und T₄ das Gleiten. Der Zeitpunkt T₄ ist gleichzeitig der Beginn eines neuen Langlaufschrittes T₁;. Mit P₁ ist das Gewicht des Skiläufers bezeichnet, das während des Gleitens auf dem Ski lastet.

In den Fig. 2a und 2b sind zwei Varianten eines erfindungsgemäßen Ski dargestellt. Der Ski gemäß Fig. 2a ist in seiner Gesamtheit mit 10 bezeichnet. Er besitzt einen Skikörper 11 und einen Laufbelag 12. Zwischen dem Laufbelag 12 und dem Skikörper 11 ist, etwa im mittleren Drittel des Ski 10, ein flächenförmiger Druckaufnehmer, u.zw. eine kapazitive Druckplatte 13, beispielsweise aus gummielastischem Material, angeordnet.

Der Ski 20 gemäß Fig. 2b, der einen Skikörper 21 und einen Laufbelag 22 besitzt, ist mit einem Beschleunigungsaufnehmer 23 ausgerüstet, der auf der Skioberseite angeordnet ist.

Die Arbeitsweise der oben beschriebenen Einrichtungen ist wie folgt : Zunächst wird mit Hilfe des Meßgerätes 100, das entweder der in der Lauffläche befindliche Drucksensor oder der am Ski befestigte Beschleunigungsaufnehmer sein kann, der Verlauf des auf den Ski ausgeübten Druckes bzw. der Beschleunigung des Ski in Abhängigkeit von der Zeit über einen bestimmten Zeitabschnitt ermittelt. Diese Meßkurven werden danach im Pufferspeicher 101 gespeichert. Im Glied 102 zur Kurvenanalyse erfolgt durch mathematische Ermittlung der Periodizitäten der Kurven, die denen der in Fig. gezeigten Kurve analog verlaufen, die Bestimmung des Schritt-Taktes. Wenn es für die weitere Auswertung der Kurven erforderlich ist, können auch die Zeitpunke T₁ bis T₄, die die Abstoß- und Gleitphase eines Langlaufschrittes charakterisieren, im Glied 102 ermittelt werden. Die so ermittelten Schritte des Läufers werden im Zählwerk 103 gezählt, bis eine vorgegebene Schrittzahl erreicht ist. Das Zählwerk 103 bestimmt somit auch jene Zeitpunkte, zwischen denen die im Puffer 101 gespeicherten Kurven auszuwerten sind. Das Ergebnis der Auswertung für eine vorgegebene Anzahl von Langlaufschritten, das über die Güter einer Einstellung des Ski eine Aussage macht, wird dann über den Umschalter 104 dem Speicher 105, das Ergebnis über die nächste Serie von Langlaufschritten, das einer neuen Skieinstellung entspricht, dem Speicher 106 zugeleitet usw. Die Werte aus den beiden Speichern 105 und 106 werden dann jeweils vor jeder neuen Skiverstellung im Vergleichsglied 107 miteinander verglichen.

Aus dem Ergebnis des Vergleiches stellt der Rechner 108 fest, ob die jeweils letzte Verstellung des Ski ein gutes oder schlechtes resultat für das Laufverhalten erbracht hat. In Abhängigkeit davon wird die Richtung sowie die Schrittgröße der nächsten verstellung des Ski bestimmt und das Verstellglied 112 entsprechend angesteuert.

Um die so bewirkte schrittweise Optimierung des Ski zu einer sinnvollen Konvergenz zu bringen, ist ein Ein-/Aus-Glied 117 vorgesehen, das die Rechen- und Meßeinrichtung oder zumindest das Verstellglied 112 abschaltet, wenn im Zähler 114, der die Anzahl der Richtungsänderungen der Verstellungen registriert, eine vorgegebene Anzahl von Richtungsänderungen überschritten wird. Damit, oder auf ähnlichem Weg, wird erreicht, daß der Optimierungsvorgang sich dann automatisch beendet, wenn die Veränderung der Laufeigenschaft des Ski durch die immer kleiner werdenden Verstellschritte kleiner wird als die persönlichen Laufschwankungen des Langläufers. Selbstverständlich ist in allen Ausführungsbeispielen denkbar, daß sich der Optimierungsvorgang wieder automatisch neu in Gang setzt, wenn die durchlaufen oder intermittierend arbeitende Meß- und Recheneinrichtung eine starke Abweichung vom Optimalwert der letzten Meßserie feststellt. Zu diesem Zweck könnte der Ein/ Aus-Schalter 117 mit einem Uhrwerk ausgestattet sein.

Bei der in Fig. 1a dargestellten Ausführungsform des Auswertegliedes 116, die zu einem Ski 10 mit Drucksensor 13 gemäß Fig.2a gehört, werden die Flächen des Druckverlaufes über die Zeit, die Impulsen entsprechen, im Integrator 120 ermittelt und dann dem Umschalter 121 zugeleitet, der die Impulse der Abstoßphase im Speicher 122 und die der Gleitphase im Speicher 123 speichert (vgl. die vorangehenden Ausführungen zu Fig. 2). Von diesen beiden Speichern 122 und 123 werden die Werte dem Quotientenbildner 124 zugeführt. Je größer das Verhältnis der Impulse während der Abstoßphase zu denen während der Gleitphase für einen Langlaufschritt oder eine Serie von Langlaufschritten ist, um so effizienter ist der Ski.

Ist jedoch, wie in Fig. 2b, ein Beschleunigungsaufnehmer am Ski montiert, so gelangt die Schaltung gemäß Fig. 1b zur Anwendung. Bekanntlich ergibt das Integral der Beschleunigung über die Zeit die Geschwindigkeit und das Integral- der Geschwindigkeit über die Zeit den Weg, der in diesem Ausführungsbeispiel als Kriterium für die Optimierung des Ski verwendet wird. Je größer der Weg bei jedem Langlaufschritt des Skiläufers ist, desto besser entspricht der Ski den Anforderungen und dem Laufstil des Läufers sowie den Schnee- und Wachsbedingungen. Um dies zu ermitteln, ist das Glied 102 zur Kurvenanalyse an den ersten Integrator 125 und dieser wieder an den zweiten Integrator 126 angeschlossen. Von diesem führt eine Leitung zum Umschalter 104, welcher Serien von, beisplielsweise zehn, Langlaufschritten aufeinanderfolgender unterschiedlicher Skieinstellungen wahlweise dem Speicher 105 oder 106 zuführt.

Eine andere Ausführung, die gestellte Aufgabe zu lösen, ist in Fig. 3 im Blockschaltbild wiedergegeben. Bei dieser Ausführungsform ist außer dem Meßgerät 200, das vorzugsweise eine Uhr ist, noch ein elektrischer Signalgeber 230 vorhanden, der vorzugsweise ein vom Fuß des Skiläufers betätigbares Schaltglied sein kann. Das Meßgerät 200 und der Signalgeber 230 sind an eine Recheneinrichtung 002 angeschlossen. Der Signalgeber 230 steht einerseits mit dem Zählwerk 203 für die Anzahl der Langlaufschritte und andererseits mit dem Meßgerät 200 in Wirkverbindung. Die Verwendung eines getrennten Sighalgebers 230 macht es möglich, auf einen Pufferspeicher, auf ein Glied zur Kurvenanalyse sowie auf ein Auswerteglied zu verzichten, und die Zeiträume von Abstoßphase und Gleitphase von der Bewegung des Fußes des Skiläufers direkt abzuleiten.

Der übrige Aufbau dieses Blockschaltbildes entspricht weitgehend dem von Fig. 1. Auch hier sind dem Umschalter 204 zwei Speicher 205 und 206 nachgeschaltet, welche an das Vergleichsglied 207 angeschlossen sind. Letzteres leitet das Ergebnis dem Rechner 208 zu, an den der Digital-Analogumwandler 210 angeschlossen ist. Von diesem gelangen die Signale über den Verstärker 211 entweder zur Anzeigeeinrichtung 213 oder zum Verstellglied 212.

An den Rechner 208 is noch eine zweite Leitung angeschlossen, welche zum Glied 209 zur Erkennung einer Richtungsänderung bei der durchzuführenden gegenüber der vorangegangenen Verstellung und weiter zum Zähler 214 für die Anzahl der Richtungsänderungen und zum Vergleichslied 215 führt, in dem die ermittelte Anzahl von Richtungsänderungen mit einem Vorgabewert verglichen wird. Selbstverständlich sind die Bauteile 200, 203 und 215 über das Ein-/Aus-Glied 217 an die Stromquelle 218 angeschlossen. ' Zum Blockschaltbild der Fig. 3 ist beispielhaft ein Ski in Fig. 4 dargestellt. Der Ski 30 zeichnet sich dadurch aus, daß an seiner Oberseite unterhalb der Ferse des Skischuhs 36 ein Pedal 35 angeordnet ist, unter dem sich ein Taster 34 befindet. Weiters befindet sich am Ski 30 ein Meßgerät 33 in Form einer Uhr. Bei dieser Ausführung dient die Zeit von beispielsweise zehn Langlaufschritten als Kriterium für die Skioptimierung : je länger diese Zeit ist, je stärker also der Abstoß und je länger in der Folge der Gleitschritt im Mittel ist, desto effizienter ist die zugehörige Skieinstellung für den entsprechenden Läufer.

Ein weiteres Blockschaltbild ist in Fig. 5 dargestellt. Auch bei diesem Ausführungsbeispiel sind ein Meßgerät 300 und ein Signalgeber 330 vorhanden, denen eine Recheneinrichtung 003 zugeschaltet ist. Dem Meßgerät 300 ist das Auswerteglied 316 nachgeschaltet und dem Signalgeber 330 das Zählwerk 303 für die Anzahl der Langlaufschritte. Vom Zählwerk 303 und vom Auswerteglied 316 führt je eine Leitung zu einem Umschalter 304, dem zwei Speicher 305 und 306 nachgeschaltet sind. Die Ausgänge dieser Speicher 305 und 306 sind an das Vergleichsglied 307 angeschlossen. Von diesem Vergleichsglied 307 weg entspricht die Schaltung derjenigen der Fig. 1 oder 3, so daß sich ein näheres Eingehen auf die weiteren Einzelheiten erübrigt. Das Auswerteglied 316 ist der Fig. 1a oder 1b entsprechend ausgestaltet.

Fig. 6 zeigt einen Längsschnitt durch einen Ski 40, der außer einer kapazitiven Druckplatte 43, die zwischen dem Skikörper 41 und dem Laufbelag 42 gelagert ist, auf seiner Oberseite einen Taster 44 trägt, der von einem Pedal 45 betätigt wird, das unterhalb der Ferse des Skischuhs 46 angeordnet ist.

Von dieser Ausführungsform unterscheidet sich das Ausführungsbeispiel gemäß Fig. 7 dadurch, daß am Ski 140, im Bereich der Langlaufbindung, als Meßgerät ein Beschleunigungsaufnehmer 143 vorgesehen ist. Die übrige Ausbildung des Ski 140 entspricht der vorhergehenden. Auch er besitzt an der Oberseite einen Taster 144, der von einem Pedal 145 betätigt wird, das unterhalb der Ferse des Skischuhs 146 an der Skoberseite gelenkig gelagert ist.

Die schrittweise, vorzugsweise automatische Optimierung des Ski auf die Anforderungen des Langläufers erfolgt bei den letztgenannten Ausführungen in der bereits vorangehend beschriebenen Weise. Die zur Optimierung des Ski erforderlichen Verstellungen können von Hand, halbautomatisch oder vollautomatisch durchgeführt werden. Bei einer Betätigung von Hand wird die Verstellung gemäß dem von der Anzeigeeinrichtung 113, 213 angezeigten Wert durchgeführt. Für eine halb- oder vollautomatische Betätigung können Einrichtungen verwendet werden, von welchen einige Beispiele in den Fig. 8 bis 13 dargestellt sind und im folgenden beschrieben werden.

Das in den Fig. 8-10 dargestellte umsteuerbare Wendegetriebe besitzt ein Gehäuse 50, das durch einen Deckel 51 abgeschlossen ist. In diesem Gehäuse ist ein mit einem Innengewinde versehenes Tellerrad 52 untergebracht, weiches über eine Schraubenspindel 53 die Verstellung der Biegesteifigkeit bzw. Wölbung des Ski bewirkt (Fig. 8 und 9). In einer Bohrung in der Teilungsebene 50a des Gehäuses 50 ist eine Welle 54 gelagert, auf der zwei Kegelräder 55 und 55' befestigt sind, von denen während des Verstellvorganges jeweils eines mit dem Tellerrad 52 in Eingriff steht. Im mittleren Bereich der Welle 54 sind zwei Bünde 54a vorgesehen, zwischen denen sich das Ende einer Schaltgabel 56 befindet. Diese Schaltgabel 56 ist an einem Lagerbock 50b des Gehäuses 50 um eine vertikale Achse 50c verschwenkbar. Zur Verschwenkung der Schaltgabel 56 nach beiden Richtungen dienen zwei Solenoide 57, die an Lagerböcken 58 am Boden des Gehäuses 50 befestigt sind. Die Welle 54 wird durch nicht dargestellte Druckfedern beaufschlagt, welche bestrebt sind, die Welle stets in ihrer Mittellage zu halten.

Die beiden aus dem Gehäuse 50 herausragenden Enden 54b der Welle 54 sind nach Art von Stemkeilwellen ausgebildet. Diese Enden 54b sind in Lagerböcken 50d gelagert, welche mit der Grundplatte des Gehäuses 50 einstückig ausgebildet sind. Mit 59 ist ein Pedal bezeichnet, das unter dem Einfluß einer Aufstellfeder steht und sich in den Fig.8-10 in der niedergedrückten Stellung befindet. Es ist im Bereich der Welle 54 Uförmig ausgebildet (s.Fig. 8). Jeder Schenkel des Pedals 59 trägt eine Bohrung, in welche ein Ring 60 eingesetzt ist, der an seiner Innenseite zwei Klinken 61, 62 trägt, welche von nicht gezeichneten Federn gegen die Achse der Bohrung geschwenkt werden. Auf jedem Ende 54b der Welle 54 ist ein Klinkenrad 63 verschiebbar gelagert, welches den beiden Klinken 61, 62 zugeordnet ist.

In den Fig.8a und 9a ist eine Variante dargestellt, wie durch die axiale Verschiebung der Schraubenspindel 53 die Wölbung eines Ski verstellt werden kann. Dazu ist der Laufbelag 70 im Bereich des mittleren Drittels der Skilänge über eine Gummimembran 72 elastisch abhebbar mit dem Skikörper 71 verbunden. Zur Versteifung des vom Skikörper 71 abhebbaren Laufbelages 70 ist ein flächenhaftes Versteifungselement 73 auf der Gummimembran 72 angebracht. In diesem Versteifungselement 73 ist der untere, flanschartig ausgebildete Endbereich der den Skihörper 71 durchsetzenden Schraubenspindel 53 mittels Halteflanschen 74 verankert. Die Halteflanschen 74 sind mit dem Versteifungselement 73 fest verbunden, beispielsweise vernietet. Ein vom Versteifungselement 73 in den unteren Teil der Schraubenspindel 53 eindringender Vierkantstift 75 verhindert deren Verdrehen gegenüber dem Skikörper 71, wodurch sich bei Drehung des Tellerrades 52 die Schraubenspindel 53 in axialer Richtung auf-und abbewegt, was zu einer entsprechenden Verstellung des Laufbelages 70 gegenüber dem Skikörper 71 führt.

In den Fig. 8b und 9b ist eine andere Variante der Verstellung dargestellt, bei der im Inneren des mit einem Laufbelag 80 versehenen Skikörpers 81 ein Hohlraum 81 a ausgespart ist, in dem ein Biegebalken 82 untergebracht ist. Die im Innengewinde des Tellerrades 52 eingeschraubte, und den Skikörper 81 teilweise durchsetzende Schraubenspindel 53' hat an ihrem unteren Endbereich eine in axialer Richtung verlaufende Vierkantausnehmung. In diese greift eine vom Biegebalken 82 ausgehende, komplementär ausgebildete Druckstange 82a verschiebbar ein, wodurch die Schraubenspindel 53', gegen Verdrehen gegenüber dem Skikörper 81 gesichert, in axialer Richtung verstellbar ist. Durch Ansteuerung des in den Fig. 8 und 9 dargestellten Getriebes kann das untere Ende der Schraubenspindel 53' mehr oder weniger an den Biegebalken 82 angenähert werden, oder gegen diesen sogar verspannt werden, wodurch der Ski im Laufbetrieb weicher oder härter wird bzw. seine Wölbung verändert.

Die Arbeitsweise der Antriebseinrichtung nach den Fig. 8 und 9 ist wie folgt: in Abhängigkeit von dem aus dem Stellglied 112, 212 austretenden Signal wird die Schaltgabel 56 in Fig. 8 entweder nach rechts oder nach links verschoben. Dadurch gelangt entweder das linke oder das rechte Antriebskegelrad 55 bzw. 55' in Eingriff mit dem Tellerrad 52. Wird nun das Pedal 59 vom Fuß des Langläufers niedergetreten, so wird die mit dem Tellerrad 52 verbundene Schraubenspindel 53 nach oben oder nach unten bewegt, wodurch der Ski in seiner Biegesteifigkeit oder Wölbung verstellt wird. Diese Verstellung erfolgt solange, bis vom Stellglied 112, 212 der Befehl kommt, keine weitere Verstellung mehr vorzunehmen. In diesem Fall wird die Stromversorgung der die Verschiebung der Welle 54 bewirkenden Solenoide 57 unterbrochen und die Welle 54 kehrt unter dem Einfluß zuvor zusammengedrückten Druckfeder wieder in ihre in Fig. 8 dargestellte Normal-(Mittel-)lage zurück.

Aus dieser Funktion ist zu erkennen, daß die zum Verändern des Ski erforderliche Arbeit vom Fuß des Langläufers, der das Pedal 59 betätigt, geleistet wird, und daß nur diejenige Leistung der am Ski angeordneten Batterie entnommen werden muß, welche zum Steuern des Getriebes notwendig ist.

Die Fig. 11 bis 13 zeigen Beispiele vollautomatisch gesteuerter, über einen vom Stellglied 112, 212 angesteuerten Elektromotor verstellbarer Ski. Der im Längsschnitt dargestellte Ski gemäß Fig. 11 ist in seiner Gesamtheit mit 400 bezeichnet. In seinem Inneren ist ein Hohlraum 401 ausgespart, der an seiner Oberseite von einem Obergurt 402 und an seiner Unterseite von einem Untergurt 403 begrenzt wird und in dem ein Biegebalken 404 untergebracht ist. An seiner Oberseite trägt der Biegebalken 404 einen Zapfen 405, dem ein Schieber 406 zugeordnet ist. Letzterer ist mit einer Schrägfläche ausgestattet und in nicht dargestellten Führungsschienen an der Unterseite des Obergurtes 402 in Skilängsrichtung geführt. Auf der in bezug auf die Längserstreckung des Schiebers 406 der Schrägfläche gegenüberliegenden Seite trägt der Schieber eine Zahnstange 407, in die ein Ritzel 408 eingreift, dessen Welle im Obergurt 402 gelagert und von einem Elektromotor 409 angetrieben wird. Durch diesen Elektromotor 409 läßt sich der Abstand des Zapfens 405 von der Schrägfläche des Schiebers 406 verändern bzw. es läßt sich eine Verspannung des Biegebalkens 404 gegenüber dem Ski 400 erreichen.

Die Ausführung eines im Querschnitt dargestellten Ski gemäß Fig. 12, welcher mit 500 bezeichnet ist, besitzt gleichfalls in seinem Inneren einen Hohlraum 501, der auf seiner Oberseite durch einen Obergurt 502 und auf seiner Unterseits durch einen nicht dargestellten Untergurt abgeschlossen ist, und einen im Hohlraum angeordneten Biegebalken 504, der einen Zapfen 505 trägt. Weiters ist hier ein Drehschieber 506 vorhanden, der an seiner Unterseite eine Wendelfläche trägt, welche zur Anlage am Zapfen 505 bestimmt ist Der Drehschieber 506 sitzt auf einer Welle 506a, welche im Obergurt 502 gelagert ist und an ihrem oberen, aus dem Obergurt herausragenden Ende ein Zahnrad 507 trägt, das mit einem Ritzel 508 kämmt. Dieses Ritzel 508 ist auf der Welle eines Elektromotors 509 befestigt. Schließlich sind das Zahnrad 507 und das Ritzel 508 in einem am Obergurt 502 befestigten Gehäuse 510 untergebracht, um diese gegenüber den Einflüssen der Umwelt zu schützen.

Eine ähnliche Ausführungsform eines Ski 600 ist in Fig. 13 ebenfalls im Querschnitt dargestellt. Auch dieser Ski 600 besitzt einen Hohlraum 601, in dem ein Biegebalken 604 untergebracht ist. Am Obergurt 602 ist wiederum ein Gehäuse 610 befestigt, das einen Elektromotor 609 trägt. Dieser treibt über ein Ritzel 608 ein Zahnrad 607 an. Im Gegensatz zum vorhergehenden Ausführungsbeispiel ist jedoch die Bohrung des Zahnrades 607 mit einem Innengewinde versehen, in das eine hohle Gewindebüchse 611 eingeschraubt ist. Diese Gewindebüchse 611 hat eine sich in Richtung der Büchsenachse erstreckende Vierkantausnehmung, in der ein im Querschnitt quadratischer Zapfen 612 verschiebbar gelagert ist, welche an dem Biegebalken 604 befestigt ist. Auf diese Weise ist die Gewindebüchse 611 in axialer Richtung verstellbar, jedoch gegen Verdrehen gegenüber dem Ski 600 gesichert. Wird der Elektromotor 609 eingeschaltet, so wird über das Ritzel 608 das Zahnrad 607 verdreht, was zu einer axialen Verstellung der Gewindebüchse 611 führt. Dadurch kann die Biegesteifigkeit und durch Verspannen des Biegebalkens auch die Wölbung des Ski 600 verändert werden.

Das in Fig. 13 dargestellte, durch den Elektromotor 609 angetriebene Verstellgetriebe kann natürlich auch einen Ski mit vom Skikörper elastisch abhebbaren Laufbelagteil steuern.

Seilbstverständlich ist die Erfindung nicht auf die in der Zeichnung dargestellten und im vorstehenden beschriebenen Ausführungsbeispiele gebunden. Vielmehr sind verschiedene Abänderungen derselben möglich, ohne den Rahmen des Schutzumfanges zu verlassen. Beispielsweise kann der in Fig. 2a dargestellte flächenförmige Druckaufnehmer durch einen oder mehrere punktförmige Druckaufnehmer ersetzt werden. Des weiteren kann das als eine Uhr ausgestaltete Meßgerät gemäß den Fig. 3 und 4 auch als ein Bestandteil der Recheneinrichtung vorgesehen sein, in dem beispielsweise der in dieser vorhandene Taktgeber gleichzeitig zum Messen der maßgeblichen Zeitdauer verwendet wird. Schließlich könnten Pedal und Taster in allen drei Ausführungen nach den Fig. 4, 6 und 7 auch im Ballenbereich des Schuhs angeordnet sein.

## Patentansprüche

1. Ski, dessen Biegeeigenschaften mit Hilfe einer von einer Stromquelle gespeisten und mit einem Meßgerät ausgestatteten elektronischen Steuereinrichtung, welche eine Antriebsvorrichtung für einen Verstellmechanismus steuert, veränderbar sind, dadurch gekennzeichnet, daß die Steuereinrichtung eine Recheneinrichtung (001) ist, welche ein Glied (102) zur Kurvenanalyse hinsichtlich des Verlaufes des vom Skiläufer während eines Langlaufschrittes auf einen Ski ausgeübten Druckes umfaßt, daß das Meßgerät (100) entweder ein an oder in der Lauffläche des Ski angeordneter Sensor (13), vorzugsweise ein Drucksensor, oder ein Beschleunigungsaufnehmer (23) ist, daß dem Meßgerät (100) ein Zählwerk (103) nachgestaltet ist, in dem eine einstellbare Anzahl von Langlaufschritten gezählt wird, wobei die Kurvenanalyse in Abhängigkeit des über das Zählwerk (103) ermittelten Schritt-Taktes erfolgt, und daß der Antriebsvorrichtung für den Verstellmechanismus ein vom Rechner (108) der Recheneinrichtung (001) gesteuertes Verstellglied (112) vorgeschaltet ist (Fig. 1, 2a, 2b).

2. Ski, dessen Biegeeigenschaften mit Hilfe einer von einer Stromquelle gespeisten und mit einem Meßgerät ausgestatteten elektronischen Steuereinrichtung, welche eine Antriebsvorrichtung für einen Verstellmechanismus steuert, veränderbar sind, dadurch gekennzeichnet, daß die Steuereinrichtung eine Recheneinrichtung (002) ist, welche an einen vom Fuß des Skiläufers, beispielsweise mittels eines Pedals (35), betätigbaren elektrischen Signalgeber (230) angeschlossen ist, daß das Meßgerät (200) eine Uhr (33) ist, welche die Impulse zur Bestimmung der Meßdauer vom Signalgeber (230), vorzugsweise unmittelbar, erhält, daß dem Signalgeber (230) ein Zählwerk (203) nachgeschaltet ist, in dem zur Ermittlung des Schritt-Taktes eine einstellbare Anzahl von Langlaufschritten gezählt wird, und daß der Antriebsvorrichtung für den Verstellmechanismus ein vom Rechner (108) der Recheneinrichtung (002) gesteuertes Verstellglied (212) vorgeschaltet ist (Fig. 3 und 4).

3. Ski, dessen Biegeeigenschaften mit Hilfe einer von einer Stromquelle gespeisten und mit einem Meßgerät ausgestatteten elektronischen Steuereinrichtung, welche eine Antriebsvorrichtung für einen Verstellmechanismus steuert, veränderbar sind, dadurch gekennzeichnet, daß die Steuereinrichtung eine Recheneinrichtung (003) ist, welche an einen vom Fuß des Skiläufers, beispielsweise mittels eines Pedals (45, 145), betätigbaren elektrischen Signalgeber (330) angeschlossen ist, wobei dem Signalgeber (330) ein Zählwerk (303) nachgeschaltet ist, in dem zur Ermittlung des Schritt-Taktes eine einstellbare Anzahl von Langlaufschritten gezählt wird, daß das Meßgerät (300) entweder ein an oder in der Lauffläche des Ski angeordneter Sensor, vorzugsweise ein Drucksensor (43), oder ein Beschleunigungsaufnehmer (143) ist, und daß der Antriebsvorrichtung für den Verstellmechanismus ein vom Rechner (108) der Recheneinrichtung (003) gesteuertes Verstellglied vorgeschaltet ist (Fig.5 bis 7).

4. Ski, dessen Biegeeigenschaften mittels eines Verstellmechanismus von Hand veränderbar sind, dadurch gekennzeichnet, daß der Ski mit einer ein Meßgerät aufweisenden elektronischen Recheneinrichtung (001) versehen ist, welche ein Glied (102) zur Analyse jener Kurve umfaßt, welche den vom Skifahrer auf den Ski ausgeübten Druck in Abhängigkeit von der Zeit darstellt, daß das Meßgerät (100) entweder ein an oder in der Lauffläche des Ski angeordneter Sensor (13), vorzugsweise ein Drucksensor, oder ein Beschleunigungsaufnehmer (23) ist, daß dem Meßgerät (100) ein Zählwerk (103) nachgeschaltet ist, in dem zur Ermittlung des Schritt-Taktes eine einstellbare Anzahl von Langlaufschritten gezählt wird, und daß dem Rechner (108) der Recheneinrichtung (001) eine Anzeigeeinrichtung (113) zur Bewertung der von Hand vorgenommenen Betätigung des Verstellmechanismus, in Abhängigkeit der Langlaufschritte pro Zeiteinheit, nachgeschaltet ist (Fig. 1, 2a, 2b).

5. Ski, dessen Biegeeigenschaften mittels eines Verstellmechanismus von Hand veränderbar sind, dadurch gekennzeichnet, daß der Ski mit einer ein Meßgerät aufweisenden elektronischen Recheneinrichtung (002) versehen ist, welche an einen vom Fuß des Skiläufers, beispielsweise mittels eines Pedals (35), betätigbaren elektrischen Signalgeber (230) angeschlossen ist, daß das Meßgerät (200) eine Uhr (33) ist, welche die Impulse zur Bestimmung der Meßdauer vom Signalgeber (230), vorzugsweise unmittelbar, erhält, daß dem Signalgeber (230) ein Zählwerk (203) nachgeschaltet ist, in dem zur Ermittlung des Schritt-Taktes eine einstellbare Anzahl von Langlaufschritten gezählt wird, und daß dem Rechner (108) der Recheneinrichtung (002) eine Anzeigeeinrichtung (213) zur Bewertung der von Hand vorgenommenen Betätigung des Verstellmechanismus, in Abhängigkeit der Langlaufschritte pro Zeiteinheit, nachgeschaltet ist (Fig. 3 und 4).

6. Ski, dessen Biegeeigenschaften mittels eines Verstellmechanismus von Hand veränderbar ist, dadurch gekennzeichnet, daß der Ski mit einer ein Meßgerät aufweisenden elektronischen Recheneinrichtung (003) versehen ist, welche an einen vom Fuß des Skiläufers, beispielsweise mittels eines Pedals (45, 145), betätigbaren elektrischen Signalgeber (330) angeschlossen ist, wobei dem Signalgeber (330) ein Zählwerk (303) nachgeschaltet ist, in dem zur Ermittlung des Schritt-Taktes eine einstellbare Anzahl von Langlaufschritten gezählt wird, daß das Meßgerät (300) entweder ein an oder in der Lauffläche des Ski angeordneter Sensor, vorzugsweise ein Drucksensor (43), oder ein Beschleunigungsaufnehmer (143) ist, und daß dem Rechner (108) der Recheneinrichtung (003) eine Anzeigeeinrichtung (113, 213) zur Bewertung der von Hand vorgenomme= nen Betätigung des Verstellmechanismus, in Abhängigkeit der Langlaufschritte pro Zeiteinheit, nachgeschaltet ist (Fig. 5 bis 7).

7. Ski nach einem der Ansprüche 1, 3, 4 oder 6 dadurch gekennzeichnet, daß der Sensor die Gestalt einer kapazitiven Druckplatte (13, 43) aufweist, die vorzugsweise im mittleren Drittel der Lauffläche (12, 42) des Ski (10, 40) angeordnet ist (Fig. 2a, 6).

8. Ski nach einem der Ansprüche 1, 3, 4 oder 6, dadurch gekennzeichnet, daß mindestens ein punktförmiger Sensor vorgesehen ist, der vorzugsweise im Bereich des mittleren Drittels der Lauffläche des Ski eingebaut ist.

9. Ski nach einem der Ansprüche 2, 3, 5 oder 6, dadurch gekennzeichnet, daß der Signalgeber (230, 330) ein Ja-Nein-Entscheidung treffendes Schaltglied ist (Fig. 3 und 5).

10. Ski nach einem der Ansprüche 2, 3, 5 oder 6 dadurch gekennzeichnet, daß der Signalgeber eine Lichtschranke oder ein Induktionsschalter ist.

11. Ski nach einem der Ansprüche 1 bis 6, dadurch gekennzeichnet, daß dem Zählwerk (103, 203, 303) über einen ersten Umschalter (104, 204, 304) zwei Speicher (105, 106 bzw. 250, 206 bzw. 305, 306) nachgeschaltet sind, in denen Meßwerte bzw. Meßergebnisse von zwei aufeinanderfolgenden Serien von Langlaufschritten wahlweise gespeichert werden (Fig. 1, 3, 5).

12. Ski nach Anspruch 11, dadurch gekennzeichnet, daß die Ausgänge der beiden Speicher (105, 106 bzw. 205, 206) mit einem Vergleichsglied (107, 207) verbunden sind, das über den Rechner (108, 208) mit der Anzeigeeinrichtung (113, 213) und/oder - gegebenenfalls unter Zwischenschaltung eines Digital-Analog-Umwandlers (110, 210) und eines Verstärkers (111, 211) - mit einem Stellglied (112, 212) des Steuermechanismus für die Einstellung des Ski verbunden ist.

13. Ski nach einem der Ansprüche 1, 3, 4 oder 6, dadurch gekennzeichnet, daß dem Meßgerät (100), gegebenenfalls unmittelbar, ein Auswerteglied (116) nachgeschaltet ist, welches entweder einen Integrator (120) mit einem anschließenden weiteren Umschalter (121) und zwei weiteren Speichern (122, 123) oder zwei Integratoren (125, 126) auf weist (Fig. 1, 1a, 1b).

14. Ski nach Anspruch 13, dadurch gekennzeichnet, daß der dem einzigen Integrator (120) nachgeschaltete Umschalter (121) einerseits den vom Skiläufer während der Abstoßphase (T₁ bis T₂) ausgeübten Impuls und andererseits den Impuls während der Gleitphase (T₃ bis T₄) dem einen bzw. dem anderen Speicher (122, 123) zuleitet (Fig. 1a und 2).

15. Ski nach Anspruch 13, dadurch gekennzeichnet, daß den beiden weiteren Speichern (122, 123) ein Glied (124) nachgeschaltet ist, in dem der Quotient der beiden Impulse der Abstoßphase und der Gleitphase gebildet wird (Fig. 1 a).

16. Ski nach den Ansprüchen 11 und 15, dadurch gekennzeichnet, daß das Glied (124) über den Umschalter (104) an die ersten Speicher (105, 106) angeschlossen ist (Fig. 1).

17. Ski nach einem der Ansprüche 1, 2 oder 3, dadurch gekennzeichnet, daß zum Antrieb des Mechanismus zun Verstellen des Ski ein weiteres Pedal (59) gelagert ist, das vom Skiläufer während eines jeden Langlaufschrittes betätigbar ist (Fig. 8-10).

18. Ski nach Anspruch 17, dadurch gekennzeichnet, daß das Pedal (59) über mindestens ein Klinkenrad (63) mit der axial verschiebbaren Welle (54) eines umsteuerbaren Wendegetriebes verbunden ist, welches beispielsweise aus zwei auf der Welle (54) sitzenden Kegelrädern (55, 55') und einem Tellerrad (52), das mit einer Schraubenspindel (53, 53') über ein Schraubgewinde verbunden ist, besteht, und daß die axial verschiebbare Welle (54) mittels Druckfedem in ihrer Mitteistellung gehalten ist, in der keines der beiden Antriebskegelräder (55, 55') in das anzutreibende Tellerrad (52) eingreift.

19. Ski nach Anspruch 18, dadurch gekennzeichnet, daß die Schraubenspindel (53) an ihrem der Lauffläche des Ski zugewandten Endbereich flanschartig ausgebildet ist, wobei dieser Flansch durch Halteflansche (74) am Versteifungselement (73) des Laufbelages (70) verankert ist, und daß die Schraubenspindel (53) relativ zum Skikörper (71) unverdrehbar, in axialer Richtung hingegen verstellbar ist (Fig. 8a, 8b).

20. Ski nach Anspruch 18, dadurch gekennzeichnet, daß die Schraubenspindel (53') gegen eine Drehbewegung im Skikörper (81) gesichert, in axialer Richtung jedoch bewegbar geführt ist und an ihrem der Lauffläche des Ski zugewandten Endbereich eine Führung und einen Anschlag für einen Biegebalken (82) bildet, welcher in einem Hohlraum (81 a) des Skikörpers (81) untergebracht ist (Fig. 8b, 9b).

21. Ski nach einem der Ansprüche 18 bis 20, dadurch gekennzeichnet, daß die Welle (54) des Wendegetriebes zwei Bünde (54a) trägt, zwischen denen das Ende einer Schaltgabel (56) angeordnet ist.

22. Ski nach Anspruch 21, dadurch gekennzeichnet, daß die Schaltgabel (56) durch zwei Solenoide (57) verschwenkbar ist, welche im Gehäuse (50) des Wendegetriebes angeordnet sind.

23. Ski nach Anspruch 18, dadurch gekennzeichnet, daß das Tellerrad eine mit ihm einstückig ausgebildete Abtriebswelle trägt, die an ihrem unteren Ende ein Zahnrad aufweist, das mit einer Zahnstange kämmt, welche auf einem die Verstellung der Biegesteifigkeit herbeiführenden, in Skilängsrichtung bewegbaren Schieber befestigt ist.

24. Ski nach Anspruch 1, 2 oder 3, dadurch gekennzeichnet, daß zur Verteilung der die Biegeeigenschaften des Ski (400, 500, 600, 700) beeinflussenden Stellgliedes ein an der Oberseite des Ski angeordneter, von einer Batterie gespeister Elektromotor (409, 509, 609, 709) vorgesehen ist, dessen Welle ein Ritzel (408, 508, 608, 708) trägt (Fig. 11-13).

25. Ski nach Anspruch 24, dadurch gekennzeichnet, daß das Ritzel (408) mit einer Zahnstange (407) kämmt, welche mit einem vorzugsweise an der Unterseite des Obergurtes (402) in Führungsschienen geführten, eine Schrägfläche aufweisenden Schieber (406) starr verbunden ist (Fig. 11).

26. Ski nach Anspruch 24, dadurch gekennzeichnet, daß das Ritzel (508) mit einem Zahnrad (507) kämmt, welches auf der Antriebswelle (506a) eines Drehschiebers (506) befestigt ist, der an seiner Unterseite von einer Wendelfläche begrenzt ist (Fig. 12).

27. Ski nach Anspruch 24, dadurch gekennzeichnet, daß das Ritzel (608) mit einem Zahnrad (607) kämmt, dessen axiale Bohrung ein Gewinde trägt, in das eine Büchse (611) eingeschraubt ist, die gegenüber dem Ski (600) gegen Verdrehen gesichert ist und als Anschlag bzw. Stellglied für einen in einem Hohlraum (601) des Ski angeordneten Biegebalken (604) dient (Fig. 13).

28. Ski nach Anspruch 20 oder 27, dadurch gekennzeichnet, daß am Biegebalken (82, 604) ein Vierkantstift (75) bzw. ein Vierkantstab (612) lotrecht nach oben ragend angeordnet ist, welcher eine Vierkantbohrung der Schraubenspindel (531 oder ein Gewindebüchse (611) durchsetzt.

29. Ski nach Anspruch 24, dadurch gekennzeichnet, daß ein Ritzel mit einem Zahnrad kämmt, dessen axiale Bohrung ein Gewinde trägt, in das das Ende eines Gewindebolzens eingeschraubt ist, dessen unteres Ende im Laufbelag verankert ist, der - etwa im mittleren Drittel des Ski - auf dem Skikörper, vom letzteren abhebbar, lose aufliegt.

## Claims

1. A ski whose bending characteristics are variable with the aid of an electronic control device energized by a current source and equipped with a measuring instrument, and operable to control an actuator device for an adjustment mechanism, characterized in that said control device comprises a cumputing unit (001) including a sub-unit (102) for the analysis of the curve representing the pressure exerted by a skier on the ski during one stride, in that said measuring instrument (100) is either a sensor (13), preferably a pressure sensor disposed on or in the running surface of the ski, or an acceleration detector (23), in that said measuring instrument (100) cooperates with a counter device (103) operable to count a selectively adjustable number of cross-country skiing strides, said curve analysis being carried out in accordance with the stride cadence determined with the aid of said counter device (103), and in that an input of said actuator device of said adjustment mechanism is connected to an adjustment activator (112) controlled by the computer (108) of said computing unit (001) (figs.1, 2a, 2b).

2. A ski whose bending characteristics are variable with the aid of an electronic control device energized by a current source and equipped with a measuring instrument, and operable to control an actuator device for an adjustment mechanism, characterized in that said control device comprises a computing unit (002) connected to a signal generator (230) operable by the foot of a skier, for instance by means of a pedal (35), that said measuring instrument (200) is a clock (33) supplied, preferably in a direct manner, with the pulses of said signal generator (230) for determining the duration of the measuring operation, in that an output of said signal generator (230) is connected to a counter device (203) operable to count a selectively adjustable number of cross-country skiing strides for determining the stride cadence, and in that an input of said actuator device of said adjustment mechanism is connected to an adjustment activator (212) controlled by the computer (108) of said computing unit (002) (figs. 3 and 4).

3. A ski whose bending characteristics ars variable with the aid of an electronic control device energized by a current source and equipped with a measuring instrument, and operable to control an actuator device for an adjustment mechanism, characterized in that said control device comprises a computing unit (003) connected to a signal generator (330) operable by the foot of a skier, for instance by means of a pedal (45, 145), an output of said signal generator (330) being connected to a counter device (303) for counting a selectively adjustable number of cross-country skiing strides for determining the stride cadence, in that said measuring instrument (300) is either a sensor, preferably a pressure sensor (43) disposed on or in the running surface of the ski, or an acceleration detector (143), an in that an input of said actuator device for said adjustment mechanism is connected to an adjustment activator controlled by the computer (108) of said computing unit (003) (figs. 5 to 7).

4. A ski whose bending characteristics are manually variable by means of an adjustment mechanism, characterized in that said ski is provided with an electronic computing unit (001) including a measuring instrument and a sub-unit (102) for the analysis of a curve representative of the pressure exerted by the skier on the ski over time, in that said measuring instrument (100) is either a sensor (13), preferably a pressure sensor disposed on or in the running surface of the ski, or an acceleration detector (23), in that an output of said measuring instrument (100) is connected to a counter device (103) operable to count a selectively adjustable number of cross-country skiing strides for determining the stride cadence, and in that an output of the computer (108) of said computing unit (001) is connected to a display device (113) for the verification of the manually accomplished operation of said adjustment mechanism in accordance with the number of skiing strides per time unit (figs. 1, 2a, 2b).

5. A ski whose bending characteristics are manually variable by means of an adjustment mechanism, characterized in that said ski is provided with an electronic computing unit (002) including a measuring instrument and connected to an electric signal generator (230) operable by the foot of a skier, for instance by means of a pedal (35), in that said measuring instrument is a clock (33) supplied, preferably in a direct manner, with the pulses of said signal generator (230) for determining the duration of the measuring operation, that the output side of said signal generator (230) is connected to a counter device (203) operable to count a selectively adjustable number of cross-country skiing strides for determining the stride cadence, and that the output side of the computer (108) of said computing unit (002) is connected to a display device (213) for the verification of the manually accomplished operation of said adjustment mechanism in accordance with the number of skiing strides per time unit (figs. 3 and 4).

6. A ski whose bending characteristics are manually variable by means of an adjustment mechanism, characterized in that said ski is provided with an electronic computing unit (003) including a measuring instrument and connected to an electric signal generator (330) operable by the foot of a skier, for instance by means of a pedal (45, 145), an output side of said signal generator (330) being connected to a counter device (303) operable to count a selectively adjustable number of cross-country skiing strides for determining the stride cadence, in that said measuring instrument (300) is either a sensor, preferably a pressure sensor (43) disposed on or in the running surface of the ski, or an acceleration detector (143), and in that an output side of the computer (108) of said computing unit (003) is connected to a display device (113, 213) for the verification of the manually accomplished operation of said adjustment mechanism in accordance with the number of skiing strides per time unit (figs. 5 to 7).

7. A ski according to any of claims 1, 3, 4 or 6, characterized in that said sensor is provided in the form of a capacitive pressure plate (13, 43) preferably disposed in the central one-third of the running surface (12, 42) of the ski (10, 40) (figs. 2a, 6).

8. A ski according to any of claims 1, 3, 4 or 6, characterized in that there is provided at least one punctiform sensor preferably installed in the central one-third of the running surface of the ski.

9. A ski according to any of claims 2, 3, 5 or 6, characterized in that said signal generator (230, 330) is a switching element operable to make a YES-NO decision (figs. 3 and 5).

10. A ski according to any of claims 2, 3, 5 or 6, characterized in that said signal generator is a light barrier or an induction switch.

11. A ski according to any of claims 1 to 6, characterized in that a first two-way switch (104, 204, 304) connects an output side of said counter device (103, 203, 303) to two memories (105, 106; 205, 206 ; 305, 306) selectively operable to store measuring values or measuring results, respectively, of two successive sequences of skiing strides (figs. 1, 3, 5).

12. A ski according to claim 11, characterized in that the outputs of the two memories (105, 106 ; 205, 206) are connected to a comparator device (107, 207) itself connected via said computer (108, 208) to said display device (113, 213) and/or - suitably with the interposition of a digitalanalogue converter (110, 120) and an amplifyer (111, 211) - to an adjustment activator (112, 212) of the control mechanism for the adjustment of the ski.

13. A ski according to any of claims 1, 3, 4 or 6, characterized in that an output side of said measuring instrument (100) is connected - possibly in a direct manner - to an evaluation unit (116) comprising either an integrator (120) followed by a further two-way switch (121) and two further memories (122, 123), or two integrators (125, 126) (figs. 1, 1 a, 1b).

14. A ski according to claim 13, characterized in that said two-way switch (121) connected to said single integrator (120) is operable to apply the pulse exerted by the skier during the thrust phase (T1 to T2) on the one hand, and the pulse exerted during the sliding phase (T3 to T4) on the other hand, to one or the other memory (122, 123), respectively (figs. 1a and 2).

15. A ski according to claim 13, characterized in that the two further memories (122, 123) are connected to an element (124) operable to form the quotient of the two pulses of the thrust phase and the sliding phase (fig. l a).

16. A ski according to claims 11 and 15, characterized in that said element (124) is connected to said first memories (105, 106) through said two-way switch (104) (fig. 1).

17. A ski according to any of claims 1, 2 or 3, characterized in that the operation of the mechanism for adjusting the ski is accomplished by means of a further pedal (59) operable by the skier during each skiing stride (figs. 8-10).

18. A ski according to claim 17, characterized in that said pedal (59) is connected through at least one ratchet wheel (63) to an axially shiftable shaft (54) of a reversible gear mechanism composed for instance of two bevel gears (55, 55') mounted on said shaft (54) and a crown wheel (52) connected to a threaded spindle (53, 53') through a screw thread, and in that said axially shiftable shaft (54) is retained at its central position by compression springs, so that none of the driving bevel gears (55, 55') is meshed with the driven crown wheel (52).

19. A ski according to claim 18, characterized in that the end portion of said threaded spindle (53) facing the running surface of the ski is formed as a flange secured by means of retaining flanges (74) to a stiffener element (73) of the running surface lining (70), said threaded spindle (53) being prevented from rotating relative to the body (71) of the ski while being axially adjustable (figs. 8a, 8b).

20. A ski according, to claim 18, characterized in that said threaded spindle (53') is secured against rotation in the body (81) of the ski while being axially displaceable, its end portion facing towards the running surface of the ski being formed with a guide and a stop for a bending strut (82) housed in a cavity (81 a) in the body (81) of the ski (figs. 8b, 9b).

21. A ski according to any of claims 18 to 20, characterized in that said shaft (54) of said reversible gear mechanism carries two collars (54a) between which the end of a shift fork (56) is disposed.

22. A ski according to claim 21, characterized in that said shift fork (56) is adapted to be pivotally operated by means of two solenoids (57) disposed in the housing (50) of the reversible gear mechanism.

23. A ski according to claim 18, characterized in that said crown wheel is integrally formed with a drive shaft carrying a gear at its lower end, said gear meshing with a rack mounted on a slide member which is displaceable in the longitudinal direction of the ski for adjusting its bending stiffness.

24. A ski according to claim 1, 2 or 3, characterized in that for the adjustment of an adjustment member controlling the bending characteristics of the ski (400, 500, 600, 700) there is provided an electric motor (409, 509, 609, 709) disposed on the top side of the ski and energized by a battery, the shaft of said motor carrying a pinion gear (408, 508, 608, 708) (figs. 11 to 13).

25. A ski according to claim 24, characterized in that said pinion gear (408) meshes with a rack (407) rigidly connected to a slide member (406) preferably guided in guide rails on the bottom side of the upper flange (402) and formed with an inclined surface (fig. 11).

26. A ski according to claim 24, characterized in that said pinion gear (508) meshes with a gear (507) secured to the drive shaft (506a) of a rotatable can member (506) formed with a helical bottom surface (fig. 12).

27. A ski according to claim 24, characterized in that said pinion gear (608) meshes with a gear (607) having a screw-threaded axial bore, a bushing (611) threaded into said bore being non- rotatably secured relative to the ski (600) and acting as a stop or adjustment member for a bending strut (604) disposed in a cavity (601) of said ski (fig. 13).

28. A ski according to claim 20 or 27, characterized in that said bending strut (82, 604) carries a quadrangle-section pin (75) or rod (612),' respectively, extending perpendicularly upwards therefrom and through a quadrangle-section bore of said threaded spindle (53') or said threaded bushing (611), respectively.

29. A ski according to claim 24, characterized in that said pinion gear meshes with a gear having a screw-threaded axial bore for receiving therein an end of a screw-threaded bolt the lower end of which is anchored in a running surface liner loosely supported on the body of the ski and separable therefrom substantially at the central one-third longitudinal portion of the ski.

## Revendications

1. Ski dont les propriétés de flexion peuvent être modifiées à l'aide d'un dispositif de commande électronique qui est alimenté par une source de courant, est équipé d'un appareil mesureur et commande un dispositif d'entraînement pour un mécanisme de réglage, caractérisé par le fait que le dispositif de commande est un dispositif calculateur (001) qui renferme un organe (102) d'analyse de courbes, quant à l'allure de la pression exercée par le skieur, sur un ski, lors de l'accomplissement d'un pas de fondiste ; par le fait que l'appareil mesureur (100) est soit une sonde (13), de préférence une sonde de pression installée sur ou dans la semelle du ski, soit un capteur d'accélération (23) ; par le fait qu'un compteur (103) est branché en aval de l'appareil mesureur (100), compteur dans lequel un nombre réglable de pas de fondiste est compté, l'analyse de la courbe ayant lieu en fonction du rythme pas à pas établi par l'intermédiaire du compteur (103) ; et par le fait qu'un organe de manoeuvre (112), commandé par l'unité de calcul (108) du dispositif calculateur (001), est branché en amont du dispositif d'entraînement du mécanisme de réglage (figures 1, 2a, 2b).

2. Ski dont les propriétés de flexion peuvent être modifiées à l'aide d'un dispositif de commande électronique qui est alimenté par une source de courant, est équipé d'un appareil mesureur et commande un dispositif d'entraînement pour un mécanisme de réglage, caractérisé par le fait que le dispositif de commande est un dispositif calculateur (002) qui est raccordé à un émetteur électrique (230) de signaux pouvant être actionné par le pied du skieur, par exemple au moyen d'une pédale (35) ; par le fait que l'appareil mesureur (200) est une horloge (33) qui reçoit, de préférence directement, les impulsions provenant de l'émetteur (230) de signaux, en vue de déterminer la durée du mesurage ; par le fait qu'un compteur (203) est branché en aval de l'émetteur (230) de signaux, compteur dans lequel un nombre réglable de pas de fondiste est compté afin d'établir le rythme pas à pas ; et par le fait qu'un organe de manoeuvre (212), commandé par l'unicité de calcul (108) du dispositif calculateur (002), est branché en amont du dispositif d'entraînement du mécanisme de réglage (figures 3 et 4).

3. Ski dont les propriétés de flexion peuvent être modifiées à l'aide d'un dispositif de commande électronique qui est alimenté par une source de courant, est équipé d'un appareil mesureur et commande un dispositif d'entraînement pour un mécanisme de réglage, caractérisé par le fait que le dispositif de commande est un dispositif calculateur (003) qui est raccordé à un émetteur électrique (330) de signaux pouvant être actionné par le pied du skieur, par exemple au moyen d'une pédale (45, 145), un compteur (303) étant branché en aval de l'émetteur (330) de signaux, compteur dans lequel un nombre réglable de pas de fondiste est compté afin d'établir le rythme pas à pas ; par le fait que l'appareil mesureur (300) est soit une sonde, de préférence une sonde de pression (43) installée sur ou dans la semelle du ski, soit un capteur d'accélération (143) ; et par le fait qu'un organe de manoeuvre, commandé par l'unité de calcul (108) du dispositif calculateur (003), est branché en amont du dispositif d'entrai- nement du mécanisme de réglage (figures 5 à ,7).

4. Ski dont les propriétés de flexion peuvent être modifiées à la main, au moyen d'un mécanisme de réglage, caractérisé par le fait que ce ski est pourvu d'un dispositif calculateur électronique (001) qui présente un appareil mesureur, et renferme un organe (102) pour analyser la courbe représentant la pression exercée par le skieur, sur le ski, en fonction du temps ; par le fait que l'appareil mesureur (100) est soit une sonde (13), de préférence une sonde de pression installée sur ou dans la semelle du ski, soit un capteur d'accélération (23) ; par le fait qu'un compteur -(103) est branché en aval de l'appareil mesureur (100), compteur dans lequel un nombre réglable de pas de fondiste est compté afin d'établir le rythme pas à pas ; et par le fait qu'un dispositif d'affichage (113) est branché en aval de l'unité de calcul (108) du dispositif calculateur (001), afin d'évaluer l'actionnement du mécanisme de réglage, provoqué manuellement, en fonction des pas de fondiste par unité de temps (figures 1, 2a, 2b).

5. Ski dont les propriétés de flexion peuvent être modifiées à la main, au moyen d'un mécanisme de réglage, caractérisé par le fait que ce ski est pourvu d'un dispositif calculateur électronique (002) qui présente un appareil mesureur et est raccordé à un émetteur électrique (230) de signaux pouvant être actionné par le pied du skieur, par exemple au moyen d'une pédale (35) ; par le fait que l'appareil mesureur (200) est une horloge (33) qui reçoit, de préférence directement, les impulsions provenant de l'émetteur (230) de signaux, en vue de déterminer la durée du mesurage ; par le fait qu'un compteur (203) est branché en aval de l'émetteur (230) de signaux, compteur dans lequel un nombre réglable de pas de fondiste est compté afin d'établir le rythme pas à pas ; et par le fait qu'un dispositif d'affichage (213) est branché en aval de l'unité de calcul (108) du dispositif calculateur (002), afin d'évaluer l'actionnement du mécanisme de réglage, provoqué manuellement, en fonction des pas de fondiste par unité de temps (figures 3 et 4).

6. Ski dont les propriétés de flexion peuvent être modifiées à la main, au moyen d'un mécanisme de réglage, caractérisé par le fait que ce ski est pourvu d'un dispositif calculateur électronique (003) qui présente un appareil mesureur et est raccordé à un émetteur électrique (330) de signaux pouvant être actionné par le pied du skieur, par exemple au moyen d'une pédale (45, 145), un compteur (303) étant branché en aval de l'émetteur (330) de signaux, compteur dans lequel un nombre réglable de pas de fondiste est compté afin d'établir le rythme pas à pas ; par le fait que l'appareil mesureur (300) est soit une sonde, de préférence une sonde de pression (43) installée sur ou dans la semelle du ski, soit un capteur d'accélération (143) ; et par le fait qu'un dispositif d'affichage (113, 213) est branché en aval de l'unité de calcul (108) du dispositif calculateur (003), afin d'évaluer l'actionnement du mécanisme de réglage, provoqué manuellement, en fonction des pas de fondiste par unité de temps (figures 5 à 7).

7. Ski selon l'une des revendications 1, 3, 4 ou 6, caractérisé par le fait que la sonde revêt la forme d'une plaque de pression capacitive (13, 43) disposée, de préférence, dans le tiers central de la semelle (12, 42) du ski (10, 40) (figures 2a, 6).

8. Ski selon l'une des revendications 1, 3, 4 ou 6, caractérisé par le fait qu'il est prévu au moins une sonde ponctiforme intégrée, de préférence, au voisinage du tiers central de la semelle du ski.

9. Ski selon l'une des revendications 2, 3, 5 ou 6, caractérisé par le fait que l'émetteur (230, 330) de signaux est un organe de commutation prenant une décision du type oui/non.

10. Ski selon l'une des revendications 2, 3, 5 ou 6, caractérisé par le fait que l'émetteur de signaux est une barrière photo-électrique ou un interrupteur à induction.

11. Ski selon l'une des revendications 1 à 6, caractérisé par le fait que deux mémoires (105, 106, respectivement 205, 206, respectivement 305, 306) sont branchées en aval du compteur (103, 203, 303) par l'intermédiaire d'un premier commutateur (104, 204, 304), mémoires dans lesquelles on stocke sélectivement des valeurs mesurées ou, respectivement, des résultats de mesurage de deux séries consécutives de. pas de fondiste (figures 1, 3, 5).

12. Ski selon la renvendication 11, caractérisé par le fait que les sorties des deux mémoires (105, 106, respectivement 205, 206) sont raccordées à un organe comparateur (107, 207) qui est relié au dispositif d'affichage (113, 213), par l'intermédiaire de l'unité de calcul (108, 208), et/ou - éventuellement avec interposition d'un convertisseur numérique/analogique (110, 210) et d'un amplificateur (111, 211) - à un organe de manoeuvre (112, 212) du mécanisme de commande, pour le réglage du ski.

13. Ski selon l'une des revendications 1, 3, 4 ou 6, caractérisé par le fait qu'un organe d'interprétation (116) branché, éventuellement directement, en aval de l'appareil mesureur (100) présente soit un intégrateur (120) associé à un autre commutateur attenant (121) et à deux autres mémoires (122, 123), soit deux intégrateurs (125, 126) (figures 1, 1a, 1b).

14. Ski selon la revendication 13, caractérisé par le fait que le commutateur (121) branché en aval de l'unique intégrateur (120) transmet respectivement, à l'une ou l'autre mémoire (122, 123), d'une part l'impulsion engendrée par le skieur lors de la phase d'élan (T₁ à T₂), et d'autre part l'impulsion engendrée lors de la phase de glissement (T₃ à T₄) (figures 1a et 2).

15. Ski selon la revendication 13, caractérisé par le fait qu'un organe (124) est branché en aval des deux autres mémoires (122, 123), organe dans lequel est formé le quotient des deux impulsions respectives de la phase d'élan et de la phase de glissement (figure 1 a).

16. Ski selon les revendications 11 et 15, caractérisé par le fait que l'organe (124) est raccordé aux premières mémoires (105, 106) par l'intermédiaire du commutateur (104) (figure 1).

17. Ski selon l'une des revendications 1, 2 ou 3, caractérisé par le fait qu'une autre pédale (59), installée en vue d'entraîner le mécanisme de réglage du ski, peut être actionnée par le skieur au cours de chacun des pas de fondiste (figures 8-10).

18. Ski selon la revendication 17, caractérisé par le fait que la pédale (59) est reliée, par l'entremise d'au moins une roue-à rochet (63), à l'arbre (54) mobile axialement d'une transmission réversible qui se compose, par exemple, de deux pignons (55, 55') à denture conique calés sur l'arbre (54), ainsi que d'une couronne tangente (52) reliée à une broche filetée (53, 53') par l'intermédiaire d'un filetage ; et par le fait que l'arbre (54) mobile axialement est retenu, au moyen de ressorts de pression, dans sa position centrale dans laquelle aucun des deux pignons d'entraînement (55, 55') à denture conique n'engrène dans la couronne tangente (52) devant être entraînée.

19. Ski selon la revendication 18, caractérisé par le fait que la broche filetée (53) est réalisée à la manière d'une collerette dans sa région extrême tournée vers la semelle du ski, cette collerette étant ancrée, par des brides de retenue (74), sur l'élément de rigidification (73) du revêtement de glissement (70) ; et par le fait que la broche filetée (53) ne peut pas tourner par rapport au corps du ski (71), mais est en revanche mobile dans le sens axial (figures 8a, 8b).

20. Ski selon la revendication 18, caractérisé par le fait que la broche filetée (531 est empêchée d'accomplir un mouvement de rotation dans le corps de ski (81), est toutefois guidée avec faculté de mouvement dans le sens axial et forme, dans sa région extrême tournée vers la semelle du ski, un guide et une butée pour une barrette de flexion (82) qui est logée dans une cavité (81a) du corps de ski (81) (figures 8b, 9b).

21. Ski selon l'une des revendications 18 à 20, caractérisé par le fait que l'arbre (54) de la transmission réversible porte deux collets (54a), entre lesquels se trouve l'extrémité d'une fourchette de sélection (56).

22. Ski selon la revendication 21, caractérisé par le fait que des pivotements peuvent être imprimés, à la fourchette de sélection (56), par l'intermédiaire de deux solénoïdes (57) disposés dans le carter (50) de la transmission réversible.

23. Ski selon la revendication 18, caractérisé par le fait que la couronne tangente porte un arbre de sortie qui en est solidaire d'un seul tenant et présente, à son extrémité inférieure, une roue dentée engrenant dans une crémaillère fixée sur un coulisseau mobile dans le sens longitudinal du ski, et provoquant le réglage de la rigidité à la flexion.

24. Ski selon la revendication 1, 2 ou 3, caractérisé par le fait qu'il est prévu, pour le réglage de l'organe de manoeuvre influençant les propriétés de flexion de ce ski (400, 500, 600, 700), un moteur électrique (409, 509, 609, 709) qui est installé à la face supérieure du ski, est alimenté par une batterie, et dont l'arbre porte un pignon (408, 508, 608, 708) (figures 11-13).

25. Ski selon la revendication 24, caractérisé par le fait que le pignon (408) engrène dans une crémaillère (407) reliée rigidement à un coulisseau (406) qui présente une surface inclinée et est guidé, de préférence, dans des rails de guidage, à la face inférieure de la lame supérieure de résistance (402) (figure 11).

26. Ski selon la revendication 24, caractérisé par le fait que le pignon (508) engrène dans une roue dentée (507) fixée sur l'arbre d'entraînement (506a) d'un coulisseau rotatif (506) qui est délimité, à sa face inférieure, par une surface hélicoïdale (figure 12).

27. Ski selon la revendication 24, caractérisé par le fait que le pignon (608) engrène dans une roue dentée (607) dont le perçage axial est muni d'un filetage dans lequel est vissée une douille (611) dont la rotation est interdite par rapport au ski (600) et qui sert, respectivement, de butée ou d'organe de manoeuvre pour une barrette de flexion (604) logée dans une cavité (601). du ski (figure 13).

28. Ski selon la revendication 20 ou 27, caractérisé par le fait qu'une tige (75) à quatre pans ou un tenon carré (612), faisant respectivement saillie vers le haut dans le sens vertical, sur la barrette de flexion (82, 604), traverse un perçage carré de la broche filetée (53'), ou bien une douille filetée (611).

29. Ski selon la revendication 24, caractérisé par le fait qu'un pignon engrène dans une roue dentée dont le perçage axial est muni d'un filetage dans lequel est vissée l'extrémité d'une cheville filetée, dont l'extrémité inférieure est ancrée dans le revêtement de glissement qui repose avec jeu sur le corps de ski, dont il peut être décollé - sensiblement dans le tiers central du ski.
